# EUROPÄISCHE PATENTSCHRIFT

(11) **EP 1 472 938 B1**
(45) Veröffentlichungstag und Bekanntmachung des Hinweises auf die Patenterteilung: **10.06.2009**
(21) Anmeldenummer: 04000098.6
(22) Anmeldetag: 07.01.2004
(51) Int. Cl.: A24F 19/00, A24F 19/10, A24F 13/18, F21L 4/00

(54) **Aschesammler für Raucher**
Ash collector for smokers
Collecteur de cendre pour fumeurs

(30) Priorität: 30.04.2003 DE 20307130 U; 20.12.2003 EP 03029497
(43) Veröffentlichungstag der Anmeldung: 03.11.2004
(73) Patentinhaber: Techno-Grafica GmbH, 75236 Kämpfelbach (DE)
(72) Erfinder: Hanosek, Peter, 75236 Kämpfelbach (DE); Bischoff, Hans-Peter, 75177 Pforzheim (DE)
(74) Vertreter: Twelmeier Mommer & Partner

(56) Entgegenhaltungen:
- DE-A- 2 749 624
- DE-A- 3 434 192
- DE-A- 3 442 106
- DE-C- 738 127
- GB-A- 260 051
- US-A- 2 646 051
- US-A- 4 886 076
- US-A- 5 345 953
- US-A- 5 605 226
- US-A- 5 673 709
- US-B1- 6 273 094

## Beschreibung

Die Erfindung betrifft einen Aschesammler für Raucher. Ein derartiger Aschesammler ist aus der US 5,605,226 bekannt

Als Aschesammler für Raucher sind Aschenbecher weit verbreitet. Diese eignen sich jedoch nicht, um sie in der Tasche mitzuführen. Bekannt sind auch kleine quaderförmige Schachteln aus Blech mit einem aufklappbaren Deckel, welche als Reiseaschenbecher mitgeführt werden können. Diese haben jedoch den Nachteil, daß man die Asche leicht verschüttet, wenn man einen teilweise gefüllten Reiseaschenbecher aufklappt. Beim Ausdrücken einer Zigarette oder einer Zigarre wird das Blech eines solchen Reiseaschenbechers gerne heiß und es besteht die Gefahr, daß man sich die Finger verbrennt. Außerdem läßt sich ein solcher Reiseaschenbecher nicht besonders gut in einer Jackentasche mitnehmen.

Der vorliegenden Erfindung liegt die Aufgabe zugrunde, einen Aschesammler zu schaffen, welcher die erwähnten Nachteile nicht hat und sich von Damen wie von Herren bequem mitführen läßt.

Diese Aufgabe wird gelöst durch einen Aschesammler mit den im Anspruch 1 angegebenen Merkmalen. Vorteilhafte Weiterbildungen der Erfindung sind Gegenstand der Unteransprüche.

Der erfindungsgemäße Aschensammler für Rauscher hat einen stabförmigen Behälter, welcher an einem Ende eine Öffnung hat, welche durch einen entfernbaren, massiven Schließkörper verschlossen ist, welcher ganz ober überwiegend aus einem Material besteht, welches gegen die Glut von Zigaretten oder Zigarren beständig ist.

Ein solcher Aschesammler hat wesentliche Vorteile:
◆ Einen stabförmigen Behälter hält man beim Öffnen üblicherweise ähnlich wie eine Flasche so, daß seine Öffnung nach oben weist und der Schließkörper nach oben entnommen wird. Deshalb besteht keine Gefahr, daß Asche beim Öffnen des Aschesammlers unabsichtlich aus dem Behälter herausrieselt.
◆ Bei Benutzung im Freien besteht nicht die Gefahr, daß Wind Asche aus dem stabförmigen Behälter herausbläst.
◆ Infolge seiner schlanken Gestalt läßt sich der stabförmige Behälter bequem halten.
◆ Der Schließkörper dient nicht nur zum Schließen des stabförmigen Behälters, sondern auch dazu, daß man eine Zigarette oder Zigarre an ihm ausdrücken und dadurch zum Erlöschen bringen kann. Dadurch, daß die Zigarette oder Zigarre nicht in einem dünnwandigen Gefäß ausgedrückt werden muß, sondern an einem massiven Schließkörper ausgedrückt werden kann, steht dessen gesamte Masse zur Verfügung, um die Wärme der erlöschenden Glut aufzunehmen, so daß man sich schwerlich noch die Finger verbrennen kann.
◆ Durch seine stabförmige Gestalt kann der Aschesammler wie ein Schreibstift in einer dafür vorgesehenen Jackentasche oder neben anderen stabförmigen Utensilien wie Lippenstift oder Augenbrauenstift in einer Damenhandtasche aufbewahrt werden. Der erfindungsgemäße Aschesammler kann deshalb bequem vom Raucher mitgeführt werden.

Der Schließkörper besteht aus einem Material, welches gegen die Glut von Zigaretten oder Zigarren beständig ist, insbesondere aus einem Metall, welches eine hohe Wärmekapazität mit einer hinreichenden Wärmebeständigkeit verbindet. Es ist aber auch möglich, den Schließkörper ganz oder teilweise aus einem keramischen Werkstoff, aus einer feuerfesten Masse oder aus einem mineralischen Material herzustellen, z.B. aus einem Naturstein oder aus einem Kunststein. Besonders bevorzugt ist es, wenn der Schließkörper aus einem Metall mit hoher Wärmeleitfähigkeit wie Aluminium, Kupfer oder Messing besteht, weil diese nicht nur eine gute Wärmeaufnahmefähigkeit besitzen, sondern durch die hohe Wärmeleitfähigkeit auch einen raschen Temperaturausgleich und eine schnelle Abkühlung der Glut von Zigaretten oder Zigarren bewirken.

Die Wärmekapazität des Schließkörpers ist vorzugsweise so bemessen, daß sie die Glut einer brennenden Zigarre oder Zigarette, welche gegen den Schließkörper gedrückt wird, binnen weniger Sekunden zum Erlöschen bringt und erkalten läßt. Besonders vorteilhaft ist es, die Wärmekapazität des Schließkörpers so zu bemessen, daß die Temperatur seiner Mantelfläche einen Wert von 50° C nicht übersteigt, wenn man eine Zigarette oder eine Zigarre an dem Schließkörper, insbesondere an dem Ende des Schließkörpers, welches dem Innenraum des Behälters zugewandt ist, ausdrückt.

Der Schließkörper hat an seinem dem Innenraum des Behälters zugewandten Ende vorzugsweise eine Ausnehmung, um darin eine Zigarette oder Zigarre auszudrücken. Das hat zum einen den Vorteil, daß man beim Ausdrücken der Zigarette oder Zigarre nicht abrutscht und hat den weiteren Vorteil, daß die Ausnehmung zugleich die beim Ausdrücken abfallende Asche aufnehmen kann, welche dann mit dem Schließkörper in den Behälter überführt wird.

Die Ausnehmung im Schließkörper könnte zylindrisch sein, vorzugsweise verjüngt sie sich jedoch, ausgehend vom Ende des Schließkörpers, in den Schließkörper hinein, was ein rasches Erlöschen und Erkalten der Glut fördert. Eine ballige Ausnehmung im Schließkörper ist für diesen Zweck gut geeignet. Besonders bevorzugt ist eine konische Ausnehmung, insbesondere eine solche, deren Spitze gerundet ist.

Der Schließkörper ist am besten als Stopfen ausgebildet. Das macht es besonders leicht, ihn massiv auszubilden und als massiven Körper mit dem stabförmigen Behälter zu verbinden. Ein solcher Stopfen kann allein dadurch genügenden Halt in dem stabförmigen Behälter finden, daß er mit seinem Außendurchmesser dem Innendurchmesser des Behälters sehr eng angepaßt ist. Es ist aber auch möglich, in der Mantelfläche des Schließkörpers eine Rille zur Aufnahme eines Dichtringes vorzusehen, welcher nicht nur auf einfache Weise einen Reibschluß zwischen dem Schließkörper und dem ihn aufnehmenden Behälter herstellt, sondern auch das Austreten von Aschegeruch verhindert.

Eine andere Möglichkeit besteht darin, den Schließkörper beim Einschieben oder Aufschieben auf den stabförmigen Behälter mit diesem zu verrasten. Eine weitere Möglichkeit besteht darin, den Schließkörper und den stabförmigen Behälter miteinander zu verschrauben. Ein einfacher Steckverschluß wird jedoch bevorzugt.

Da sich eine Zigarette oder eine Zigarre an dem massiven Schließkörper sehr gut ausdrücken und abkühlen läßt, ist an den stabförmigen Behälter keine besonders hohe Anforderung an die Temperaturbeständigkeit zu stellen, so daß dieser auch ein Kunststoffformteil sein kann. Vorzugsweise besteht jedoch auch der Behälter aus Metall, insbesondere aus einem tiefziehfähigen Metall wie Aluminium oder aus einer Aluminiumlegierung, vorzugsweise passend zu dem Material des Schließkörpers.

Der stabförmige Behälter hat vorzugsweise einen Außendurchmesser von 10 mm bis 15 mm. Gut geeignet ist ein Durchmesser von 12 mm. Die Wandstärke des Behälters kann dünn sein, beispielsweise 0,2 mm bis 0,3 mm. Als Länge des Aschesammlers sind 10 cm bis 15 cm bevorzugt.

Vorzugsweise wird nur ein Teil der Länge des Aschesammlers für die Ausbildung einer Kammer zum Asche sammeln genutzt. In vorteilhafter Weiterbildung der Erfindung kann in dem Behälter eine zweite Kammer vorgesehen sein, welche von jenem Ende her zugänglich ist, welches dem Schließkörper abgewandt ist. Diese zweite Kammer kann dazu dienen, ein Feuerzeug aufzunehmen, so dass der Raucher beides, sowohl einen Aschesammler als auch ein Feuerzeug in einem schlanken, praktischen Gerät vereint mit sich führen kann. Eine andere vorteilhafte Möglichkeit besteht darin, den Aschesammler zusätzlich zur Aufnahme einer stabförmigen Taschenlampe zu nutzen, welche als gesondertes Gerät in den zweiten Behälter aufgenommen sein kann oder integraler Bestandteil des Aschesammlers sein kann. Im letzteren Fall sind der Behälter des Aschesammlers und eine Hülse, welche sich an dem dem Schließkörper abgewandten Ende befindet, zugleich Bestandteile der Taschenlampe, nämlich ein Teil ihres Gehäuses. Die Hülse kann außerdem als ein Träger und eine Halterung für eine Glühbirne, für einen Reflektor und für eine Glasscheibe dienen, welche als Streuscheibe für die Taschenlampe ausgebildet sein kann. Zum Batteriewechsel ist diese Hülse abnehmbar, sei es durch eine Steckverbindung oder sei es durch eine Schraubverbindung.

Drei Ausführungsbeispiele der Erfindung sind in den beigefügten Zeichnungen dargestellt. Gleiche oder einander entsprechende Teile sind in den Beispielen mit übereinstimmenden Bezugszahlen bezeichnet.
- Figur 1: zeigt einen erfindungsgemäßen Aschesammler in einer Schrägansicht,
- Figur 2: zeigt den Aschesammler in einer anderen Schrägansicht,
- Figur 3: zeigt den Aschesammler in einer Seitenansicht mit geschnittenem stabförmigem Behälter,
- Figur 4: zeigt den Aschesammler in der Draufsicht,
- Figur 5: zeigt als Detail den stabförmigen Behälter in einem Längsschnitt,
- Figur 6: zeigt als Detail den Schließkörper in einer Seitenansicht,
- Figur 7: zeigt in einer teilweisen geschnittenen Seitenansicht ein zweites Ausführungsbeispiel eines erfindungsgemäßen Aschesammlers mit eingebauter Taschenlampe,
- Figur 8: zeigt den Aschesammler aus Figur 7 in einer Schrägansicht,
- Figur 9: zeigt in einer teilweise geschnittenen Seitenansicht ein drittes Ausführungsbeispiel eines erfindungsgemäßen Aschesammlers mit eingebautem Feuerzeug und
- Figur 10: zeigt den Aschesammler aus Figur 9 in einer Schrägansicht.

Der Aschesammler besteht aus einem stabförmigen Behälter 1, aus einem Schließkörper 2 und einem Klipp 3. Der Behälter 1 ist zylindrisch, an einem Ende unter Ausbildung einer Kuppe 4 geschlossen und am anderen Ende offen. Er ist dünnwandig und besteht aus Metall, insbesondere aus Aluminium oder einer Aluminiumlegierung. Er eignet sich zur Herstellung durch Tiefziehen.

Der Schließkörper 2 steckt im offenen Ende des stabförmigen Behälters 1. Der Schließkörper hat einen zylindrischen Schaft 5, dessen Außendurchmesser dem Innendurchmesser des Behälters 1 eng angepaßt ist. Der Schaft 5 endet an einem Kragen 6, welcher beim Einstecken des Schließkörpers 2 in den Behälter 1 an dessen Rand anschlägt. Vorzugsweise stimmen der Behälter 1 und der Kragen 6 im Außendurchmesser überein. Das außenliegende Ende des Schließkörpers 2 ist - entsprechend der Kuppe 4 des Behälters 1 - zu einer Kuppe 7 geformt, welche jedoch im Gegensatz zur Kuppe 4 massiv ist. Zwischen der Kuppe 7 und dem Kragen 6 ist eine Ringnut 8 vorgesehen, welche eine ringförmige Halteklammer 9 des Klipps 3 aufnimmt. Mit Ausnahme einer konischen Ausnehmung 10 an seinem innenliegenden Ende ist der Schließkörper 2 massiv ausgebildet. Er besteht vorzugsweise aus Aluminium oder einer Aluminiumlegierung. Wenn man ihn an der Halteklammer 9 faßt und aus dem Behälter 1 herauszieht, um dann in der Ausnehmung 10 eine Zigarette auszudrücken, erkaltet diese schnell. Die Wärme verteilt sich über den massiven Schließkörper 2 und es gibt keine Gefahr, sich die Finger zu verbrennen.

In der Mitte des Schaftes 5 ist noch eine Ringnut 11 vorgesehen, welche entweder einen O-Ring aufnehmen kann oder mit einer Sicke 12 in der Wand des Behälters 1 zusammenwirken kann, um den Schließkörper 2 in seiner Schließstellung zu halten.

Das in den Figuren 7 und 8 dargestellte Ausführungsbeispiel unterscheidet sich vom ersten Ausführungsbeispiel darin, dass der Klipp 3 anders gestaltet ist als im ersten Ausführungsbeispiel. Der Klipp 3 ist nämlich nicht mit einer Halteklammer 9, welche den Schließkörper 2 umgreift, am Schließkörper 2 festgelegt, sondern hat einen im Behälter 1 liegenden Schenkel 13, welcher parallel zu dem auf der Außenseite des Behälters 1 liegenden Schenkel des Klipps verläuft und in dem Ringspalt zwischen dem Schließkörper 2 und der Wandung des Behälters 1 fixiert ist, zum Beispiel durch einen Prägevorgang oder durch einen Schweißpunkt oder durch eine Klebeverbindung. Ein wesentlicher Unterschied zwischen dem zweiten Ausführungsbeispiel und dem dem ersten Ausführungsbeispiel besteht darin, dass in den Aschesammler eine Taschenlampe 14 eingebaut ist, welche eine Glühbirne 15, eine Glasscheibe 16, welche das dem Schließkörper 2 abgewandte Ende des Behälters 1 verschließt und hinter welcher die Glühbirne 15 positioniert ist, eine Batterie 17, einen Druckknopf 18 zum Einschalten des Lichts und eine Kappe 19 aufweist, welche vom Behälter 1 abziehbar ist, um die Batterie 17 wechseln zu können. Angrenzend an das hintere Ende der Kappe 19, hat der Behälter 1 eine Trennwand 20, welche das Innere des Behälters 1 in eine Kammer für die Aufnahme der Asche und in eine Kammer für die Aufnahme einer Taschenlampe 14 unterteilt.

Die eingebaute Taschenlampe 14 ergänzt den Aschesammler in sinnvoller und vorteilhafter Weise und erweitert dessen Gebrauchszweck.

Das in den Figuren 9 und 10 dargestellte dritte Ausführungsbeispiel unterscheidet sich von dem in den Figuren 7 und 8 dargestellten zweiten Ausführungsbeispiel darin, dass in den Aschesammler anstelle einer Taschenlampe ein Feuerzeug 27 eingebaut ist. Anstelle einer abziehbaren Hülse 21 ist eine vergleichsweise kurze Kappe 22 an dem dem Schließkörper 2 abgewandten Ende des Behälters 1 vorgesehen, welche als loses Teil abziehbar sein kann. Vorzugsweise ist die Kappe 22 mittels eines Scharniers 23 auf und zuschwenkbar. Unter der Kappe 22 befinden sich ein Ventil 24 und ein Reibrad 25, hinter welchem in an sich bekannter Weise ein Tank 25 für Brennstoff (ein Flüssiggas oder Benzin) vorgesehen ist.

Auch das eingebaute Feuerzeug 27 ergänzt den Aschesammler in sinnvoller und vorteilhafter Weise und erweitert dessen Gebrauchszweck.

### Bezugszeichenliste:

- 1: Behälter
- 2.: Schließkörper
- 3.: Klipp
- 4.: Kuppe
- 5.: Schaft
- 6.: Kragen
- 7.: Kuppe von 2
- 8.: Ringnut
- 9.: Halteklammer von 3
- 10.: Ausnehmung in 2
- 11.: Ringnut
- 12.: Sicke
- 13: Schenkel
- 14.: Taschenlampe
- 15.: Glühbirne
- 16.: Glasscheibe
- 17.: Batterie
- 18.: Druckknopf
- 19.: Kappe
- 20.: Trennwand
- 21.: Hülse
- 22.: Kappe
- 23.: Scharnier
- 24.: Ventil
- 25.: Reibrad
- 26.: Tank
- 27.: Feuerzeug

## Patentansprüche

1. Aschesammler für Raucher mit einem stabförmigen Behälter (1), welcher an einem Ende eine Öffnung hat, welche durch einen entfernbaren Schließkörper (2) verschlossen ist, welcher ganz oder überwiegend aus einem Material besteht, welches gegen die Glut von Zigaretten oder Zigarren beständig ist, **dadurch gekennzeichnet, daß** der Schließkörper an seinem dem Behälter zugewandten Ende eine Ausnehmung (10) zum Ausdrücken einer Zigarette oder Zigarre aufweist und mit Ausnahme der Ausnehmung (10) massiv ist, um die Wärme einer an ihm ausgedrückten Zigaretten aufzunehmen.

2. Aschesammler nach Anspruch 1, **dadurch gekennzeichnet, daß** der Schließkörper (2) aus Metall besteht.

3. Aschesammler nach Anspruch 2, **dadurch gekennzeichnet, daß** der Schließkörper (2) aus einem Metall mit hoher Wärmeleitfähigkeit wie Aluminium, Kupfer oder Messing besteht.

4. Aschesammler nach einem der vorstehenden Ansprüche, **dadurch gekennzeichnet daß** sich die Ausnehmung (10) im Schließkörper (2), ausgehend von dessen Ende, in den Schließkörper (2) hinein verjüngt.

5. Aschesammler nach Anspruch 4, **dadurch gekennzeichnet, daß** die Ausnehmung (10) im Schließkörper (2) ballig ist.

6. Aschesammler nach Anspruch 4, **dadurch gekennzeichnet, daß** die Ausnehmung (10) im Schließkörper (2) konisch ist.

7. Aschesammler nach einem der vorstehenden Ansprüche, **dadurch gekennzeichnet, daß** der Schließkörper (2) ein Stopfen ist.

8. Aschesammler nach Anspruch 7, **dadurch gekennzeichnet, daß** der Schließkörper (2) in seiner Mantelfläche eine Rille (12) zur Aufnahme eines Dichtringes hat

9. Aschesammler nach einem der vorstehenden Ansprüche, **dadurch gekennzeichnet, daß** am Schließkörper (2) ein Klipp (3) angebracht ist

10. Aschesammler nach seinem der vorstehenden Ansprüche, **dadurch gekennzeichnet, daß** der Behälter (1) aus Metall besteht

11. Aschesammler nach Anspruch 10, **dadurch gekennzeichnet daß** der Behälter (1) aus einem tiefziehfähigem Metall besteht.

12. Aschesammler nach Anspruch 10 oder 11, **dadurch gekennzeichnet, daß** der Behälter (1) aus Aluminium oder einer Alumlnlumlegierung besteht.

13. Aschesammler nach einem der Ansprüche 1 bis 9, **dadurch gekennzeichnet, daß** der Behälter (1) ein Kunststomormteil ist.

14. Aschesammler nach einem der vorstehenden Ansprüche, **dadurch gekennzeichnet, daß** der Behälter (1) einen Außendurchmesser von 10 mm bis 15 mm, insbesondere 12 mm hat.

15. Aschesammler nach einem der vorstehenden Ansprüche, **dadurch gekennzeichnet, daß** er 10 cm bis 15 cm lang ist.

16. Aschesammler nach einem der vorstehenden Ansprüche, **dadurch gekennzeichnet, daß** er außer einer Kammer, welche dem Sammeln von Asche dient, eine davon getrennte zweite Klammer hat, welche von jenem Ende des Behälter (1) her zugänglich ist, welches dem Schließkörper (2) abgewandt ist.

17. Aschesammler nach einem der vorstehenden Ansprüche mit einer eingebauten Taschenlampe (14).

18. Aschesammler nach Anspruch 16 und 17, **dadurch gekennzeichnet, daß** die zweite Kammer eine Taschenlampe (14) oder Teile davon aufnimmt.

19. Aschesammler nach Anspruch 17 oder 18, **dadurch gekennzeichnet, daß** an dem dem Schließkörper (2) abgewandten Ende des Behälters (1) eine Hülse (21) vorgesehen ist, welche mit dem Behälter (1) lösbar verbunden ist und eine Glühlampe (15) aufnimmt.

20. Aschesammler nach Anspruch 19, **dadurch gekennzeichnet daß** die Hülse (21) auch einen Reflektor und eine die Hülse. (21) abschließende Glasscheibe (16) aufnimmt.

21. Aschesammler nach einem der Ansprüche 1 bis 15, in welchem ein Feuerzeug (27) eingebaut ist.

22. Aschesammler nach Anspruch 16 und 21, **dadurch gekennzeichnet, daß** das-Feuerzeug (27) in der zweiten Kammer vorgesehen ist.

23. Aschesammler nach Anspruch 20, **dadurch gekennzeichnet, daß** das Feuerzeug (27) durch eine abnehmbare Kappe (22) geschützt ist.

24. Aschesammler nach Anspruch 23, **dadurch gekennzeichnet daß** die Kappe (22) schwenkbar an dem Behälter (1) angebracht ist.

## Claims

1. Ash collector for smokers, comprising a bar-shaped container (1) having an opening on an end that is closed by a removable closure body (2) which consists, in full or predominantly, of a material resistant to the glowing ash of cigarettes or cigars, **characterized in that** the closure body has on its end facing the container a recess (10) for stubbing out a cigarette or a cigar and is except for the recess (10) solid.

2. Ash collector as defined in Claim 1, **characterized in that** the closure body (2) is made of metal.

3. Ash collector as defined in Claim 2, **characterized in that** the closure body (2) is made of a metal with high thermal conductivity, such as aluminum, copper or brass.

4. Ash collector as defined in any of the preceding Claims, **characterized in that** the recess (10) of the closure body (2) tapers from its end toward the interior of the closure body (2).

5. Ash collector as defined in Claim 4, **characterized in that** the recess (10) in the closure body (2) has a convex shape.

6. Ash collector as defined in Claim 4, **characterized in that** the recess (10) in the closure body (2) has a conical shape.

7. Ash collector as defined in any of the preceding claims, **characterized in that** the closure body (2) is a plug.

8. Ash collector as defined in Claim 7, **characterized in that** the outer surface of the closure body (2) is provided with a groove (12) for receiving a sealing ring.

9. Ash collector as defined in any of the preceding claims, **characterized in that** a clip (3) is attached to the closure body (2).

10. Ash collector as defined in any of the preceding claims, **characterized in that** the container (1) is made of metal.

11. Ash collector as defined in Claim 10, **characterized in that** the container (1) is made of a metal suited for deep-drawing.

12. Ash collector as defined in Claim 10 or Claim 11, **characterized in that** the container (1) is made from aluminum or an aluminum alloy.

13. Ash collector as defined in any of claims 1 to 9, **characterized in that** the container (1) is a molded plastic part.

14. Ash collector as defined in any of the preceding claims, **characterized in that** the container (1) has an outer diameter of 10 mm to 15 mm, especially 12 mm.

15. Ash collector as defined in any of the preceding claims, **characterized in that** it has a length of 10 cm to 15 cm.

16. Ash collector as defined in any of the preceding claims, **characterized in that** in addition to a chamber intended to collect ashes it further comprises a second chamber that is accessible from the end of the container (1) opposite the closure body (2).

17. Ash collector as defined in any of the preceding claims, comprising an integrated flashlight (14).

18. Ash collector as defined in Claims 16 and 17, **characterized in that** the second chamber accommodates a flashlight (14) or parts thereof.

19. Ash collector as defined in Claim 17 or 18, **characterized in that** the end of the container (1) opposite the closure body (2) is provided with a sleeve (21) which is detachably connected with the container (1) and which accommodates a light bulb (15).

20. Ash collector as defined in Claim 19, **characterized in that** the sleeve (21) further accommodates a reflector and a glass pane (16) closing off the sleeve (21).

21. Ash collector as defined in any of Claims 1 to 15, comprising an integrated cigarette lighter (27).

22. Ash collector as defined in Claims 16 and 21, **characterized in that** the cigarette lighter (27) is provided in the second chamber.

23. Ash collector as defined in Claim 20, **characterized in that** the cigarette lighter (27) is protected by a removable cap (22).

24. Ash collector as defined in Claim 23, **characterized in that** the cap (22) is pivotably mounted on the container (1).

## Revendications

1. Collecteur de cendres pour fumeur, comprenant un récipient (1) en forme de bâton, qui possède une ouverture à une de ses extrémités, qui peut être fermée par un corps de fermeture amovible (2) qui est constitué totalement ou principalement d'un matériau qui résiste à la braise des cigarettes ou des cigares, **caractérisé en ce que** le corps de fermeture présente, à son extrémité qui se tourne vers le récipient, un évidement (10) pour l'extinction d'une cigarette ou d'un cigare et, à l'exception de l'évidement (10) est massif pour absorber la chaleur d'une cigarette éteinte en la pressant contre lui.

2. Collecteur de cendres selon la revendication 1, **caractérisé en ce que** le corps de fermeture (2) est constitué de métal.

3. Collecteur de cendres selon la revendication 2, **caractérisé en ce que** le corps de fermeture (2) est constitué d'un métal possédant une bonne conductibilité thermique, comme l'aluminium, le cuivre ou le laiton.

4. Collecteur de cendres selon l'une quelconque des revendications précédentes, **caractérisé en ce que** l'évidement (10) dans le corps de fermeture (2) se rétrécit vers l'intérieur dans le corps de fermeture (2) à partir de l'extrémité de ce dernier.

5. Collecteur de cendres selon la revendication 4, **caractérisé en ce que** l'évidement (10) dans le corps de fermeture (2) possède une configuration demi-sphérique.

6. Collecteur de cendres selon la revendication 4, **caractérisé en ce que** l'évidement (10) dans le corps de fermeture (2) possède une configuration conique.

7. Collecteur de cendres selon l'une quelconque des revendications précédentes, **caractérisé en ce que** le corps de fermeture (2) est un bouchon.

8. Collecteur de cendres selon la revendication 7, **caractérisé en ce que** le corps de fermeture (2) possède, dans sa surface latérale, une rainure (12) pour la réception d'un anneau d'étanchéité.

9. Collecteur de cendres selon l'une quelconque des revendications précédentes, **caractérisé en ce qu'**une attache (3) est appliquée contre le corps de fermeture (2).

10. Collecteur de cendres selon l'une quelconque des revendications précédentes, **caractérisé en ce que** le récipient (1) est constitué de métal.

11. Collecteur de cendres selon la revendication 10, **caractérisé en ce que** le récipient (1) est constitué d'un métal apte à l'emboutissage.

12. Collecteur de cendres selon la revendication 10 ou 11, **caractérisé en ce que** le récipient (1) est constitué d'aluminium ou d'un alliage à base d'aluminium.

13. Collecteur de cendres selon l'une quelconque des revendications 1 à 9 , **caractérisé en ce que** le récipient (1) est un élément moulé en matière synthétique.

14. Collecteur de cendres selon l'une quelconque des revendications précédentes, **caractérisé en ce que** le récipient (1) possède un diamètre externe de 10 mm à 15 mm, en particulier de 12 mm.

15. Collecteur de cendres selon l'une quelconque des revendications précédentes, **caractérisé en ce qu'**il possède une longueur de 10 cm à 15 cm.

16. Collecteur de cendres selon l'une quelconque des revendications précédentes, **caractérisé en ce qu'**il possède, en dehors d'une chambre qui sert à récolter les cendres, une deuxième chambre qui en est séparée, qui est accessible à partir de l'extrémité du récipient (1) qui se détourne du corps de fermeture (2).

17. Collecteur de cendres selon l'une quelconque des revendications précédentes, comprenant une lampe de poche intégrée (14).

18. Collecteur de cendres selon les revendications 16 et 17, **caractérisé en ce que** la deuxième chambre renferme une lampe de poche (14) ou des parties de cette dernière.

19. Collecteur de cendres selon la revendication 17 ou 18, **caractérisé en ce qu'**on prévoit, contre l'extrémité du récipient (1) qui se détourne du corps de fermeture (2), un manchon (21) qui est relié de manière amovible au récipient (1) et qui renferme une lampe à incandescence (15).

20. Collecteur de cendres selon la revendication 19, **caractérisé en ce que** le manchon (21) renferme également un réflecteur et une vitre (16) qui ferme le manchon (21).

21. Collecteur de cendres selon l'une quelconque des revendications 1 à 15, dans lequel est incorporé un briquet (27).

22. Collecteur de cendres selon les revendications 16 et 21, **caractérisé en ce que** le briquet (27) est prévu dans la deuxième chambre.

23. Collecteur de cendres selon la revendication 20, **caractérisé en ce que** le briquet (27) est protégé par un capuchon amovible (22).

24. Collecteur de cendres selon la revendication 23, **caractérisé en ce que** le capuchon (22) est appliqué en pivotement contre le récipient (1).
